# EUROPÄISCHE PATENTSCHRIFT

(11) **EP 2 617 046 B1**
(45) Veröffentlichungstag und Bekanntmachung des Hinweises auf die Patenterteilung: **14.03.2018**
(21) Anmeldenummer: 11758129.8
(22) Anmeldetag: 15.09.2011
(51) Int. Cl.: H01H 13/50, H01H 3/02, H01H 1/20

(54) **EINREIHIGE NOT-AUS-SCHALTER-KONTAKTVORRICHTUNG**
SINGLE-ROW EMERGENCY-STOP SWITCH-CONTACT DEVICE
DISPOSITIF DE CONTACT D'INTERRUPTEUR D'ARRÊT D'URGENCE EN LIGNE

(30) Priorität: 17.09.2010 DE 102010045629
(43) Veröffentlichungstag der Anmeldung: 24.07.2013
(73) Patentinhaber: Georg Schlegel Gmbh & Co. Kg, 88525 Duermentigen (DE)
(72) Erfinder: SCHLEGEL, Eberhard, 88525 Dürmentingen (DE); BLANK, Kurt, 88422 Bad Buchau (DE); DOLPP, Rudolf, 89611 Obermarchtal-Reutlingendorf (DE)
(74) Vertreter: Otten, Roth, Dobler & Partner mbB Patentanwälte
(86) Internationale Anmeldenummer: PCT/EP2011/004624
(87) Internationale Veröffentlichungsnummer: WO 2012/034698

(56) Entgegenhaltungen:
- DE-A1- 10 047 998
- DE-A1-102005 010 661
- DE-C2- 4 101 493
- JP-U- H02 131 222
- US-A1- 2007 012 554

## Beschreibung

Die vorliegende Erfindung betrifft eine elektrische Kontaktvorrichtung gemäß Anspruch 1 sowie ein Befehlsgerät, gemäß Anspruch 16.

### Stand der Technik:

Aus Sicherheitsgründen ist für Maschinen und elektrische Anlagen das Vorsehen von NOT-AUS-Schaltern vorgeschrieben. Solche NOT-AUS-Schalter, wie z. B. aus DE 4 101 493 C2, das eine elektrische Kontaktvorrichtung gemäß des Oberbegriffs des Anspruchs 1 offenbart,. und z.B. aus DE 10 2005 010 661 A1 bekannt, umfassen einerseits eine elektrische Kontaktvorrichtung und andererseits eine zu deren Betätigung vorgesehene Betätigungsvorrichtung. Dieser zweiteilige Aufbau ist darin begründet, dass die Betätigungsvorrichtung, die häufig auch als Betätiger bezeichnet wird, jederzeit sichtbar und zu ihrer zuverlässigen Bedienbarkeit zugänglich sein muss. Nur so kann gewährleistet werden, dass im Gefahrenfall der Maschinen bzw, Anlagen gemäß hierfür vorgesehenem Abschalt-Schaltbefehl mechanisch ausgelöst werden kann. Wenn ein solcher NOT-AUS-Schalter zur Anordnung an einem Schaltschrank vorgesehen ist, bietet sich aus Sicherheits- und Übersichtlichkeitsgründen die Montage der Betätigungsvorrichtung außen an dessen Frontseite an.

Um die elektrische Kontaktvorrichtung entsprechend verdrahten, also kontaktieren zu können, ist diese vorzugsweise innerhalb
des Schaltschranks anzuordnen. Zur Gewährleistung, dass die Betätigungsvorrichtung und die elektrische Kontaktvorrichtung betriebsgemäß korrekt miteinander verbunden sind, ist für Zweitere eine Schalt-Kontakteinheit vorgesehen, die nur dann eine elektrisch leitende Verbindung zwischen ihren beiden Kontaktpunkten herstellt, wenn diese mechanische Verbindung tatsächlich korrekt ist. Dies ändert sich unverzüglich durch Trennen dieser elektrisch leitenden Verbindung, sobald die betriebsmäßig korrekte Verbindung zwischen
Betätigungsvorrichtung und elektrischer Kontaktvorrichtung nicht mehr gegeben ist, beispielsweise durch absichtliche oder auch unabsichtliche Trennung dieser beiden Komponenten. Dies kann beispielsweise bei Wartungs- und/oder Prüfarbeiten der Fall sein, eine Trennung kann aber auch aufgrund eines Missgeschicks oder eines Unfalls durch äußerliche Einwirkung auf die Betätigungsvorrichtung, wie z. B. Abschlagen oder Abscheren erfolgen. In all diesen Fällen muss zwangsweise die Herstellung des vorgesehenen Sicherheitszustandes für die betreffende Anlage und/oder Maschine gewährleistet werden, was durch die beschriebene Trennung der elektrisch leitenden Verbindung erfolgt.

Um auch dann die betriebsgemäß vorgesehene Sicherungsmaßnahme, wie Abschalten oder Herunterfahren der Anlage und/oder Maschine, je nach Sicherheitskonzept, bei aufgetretener Gefahr gewährleisten zu können, wenn dies, z. B. aufgrund eines entsprechenden Ereignisses, durch Betätigen der Betätigungsvorrichtung signalisiert werden soll, umfasst die elektrische Kontaktvorrichtung eine zweite Schalt-Kontakteinheit. Diese ist in Reihe mit der ersten Schalt-Kontakteinheit geschaltet und trennt eine elektrisch leitende Verbindung zwischen ihren beiden Kontaktpunkten, die im normalen Betriebsfall bei betriebsgemäß korrekter Verbindung zwischen Betätigungsvorrichtung und elektrischer Kontaktvorrichtung von dieser Schalt-Kontakteinheit zwischen diesen beiden Kontaktpunkten hergestellt ist.

Einer solchen elektrischen Kontaktvorrichtung eines NOT-AUS-Schalters sind somit drei Schaltzustände zugeordnet, nämlich:
1. Beide Schalt-Kontakteinheiten stellen die durch sie zu realisierende, elektrisch leitende Verbindung zwischen ihren beiden elektrischen Kontaktpunkten her. Dies ist dann der Fall, wenn eine betriebsgemäß korrekt vorgesehene Verbindung zwischen der Betätigungsvorrichtung und der elektrischen Kontaktvorrichtung vorliegt.
2. Die erste der beiden Schalt-Kontakteinheiten trennt die von ihr im ordnungsgemäßen Betrieb herzustellende, elektrisch leitende Verbindung zwischen ihren beiden elektrischen Kontaktpunkten. Dies ist beispielsweise immer dann der Fall, wenn keine betriebsgemäß korrekte Verbindung zwischen der Betätigungsvorrichtung und der elektrischen Kontaktvorrichtung vorliegt.
3. Die zweite Schalt-Kontakteinheit trennt die von ihr im betriebsgemäß korrekten Zustand herzustellende, elektrisch leitende Verbindung zwischen ihren beiden elektrischen Kontaktpunkten. Dies ist dann der Fall, wenn eine NOT-AUS-Anforderung durch Betätigung der Betätigungsvorrichtung erfolgt.

### Aufgabe der Erfindung:

Der vorliegenden Erfindung liegt die Aufgabe zugrunde, eine elektrische Kontaktvorrichtung gemäß dem einleitend beschriebenen Stand der Technik zu verbessern.

Gelöst wird diese Aufgabe, ausgehend vom Oberbegriff des Anspruchs 1, durch dessen kennzeichnende Merkmale sowie durch ein Befehlsgerät nach Anspruch 16. In den Unteransprüchen sind vorteilhafte und zweckmäßige Weiterbildungen angegeben.

Demgemäß betrifft die vorliegende Erfindung eine elektrische Kontaktvorrichtung, insbesondere NOT-AUS-Schalter-Kontaktvorrichtung, umfassend
- eine erste Schalt-Kontakteinheit zur Herstellung oder Trennung einer elektrisch leitenden Verbindung und
- eine zweite Schalt-Kontakteinheit zur Herstellung oder Trennung einer elektrisch leitenden Verbindung,
wobei die erste und die zweite Schalt-Kontakteinheit eine Schaltbrücke mit zwei Kontaktpunkten umfasst, wobei eine erste Kontaktseite der ersten Schalt-Kontakteinheit mit einer ersten Kontaktseite der zweiten Schalt-Kontakteinheit verbunden ist, und eine zweite Kontaktseite der ersten Schalt-Kontakteinheit mit einem ersten Anschlusskontakt der Kontaktvorrichtung verbunden ist und eine zweite Kontaktseite der zweiten Schalt-Kontakteinheit mit einem zweiten Anschlusskontakt der Kontaktvorrichtung verbunden ist, und wobei die beiden Schalt-Kontakteinheiten durch einen auf sie einwirkenden, verschieblichen Stößel betätigbar ausgebildet sind, wobei die Anschlusskontakte zum Anschluss der elektrischen Kontaktvorrichtung an eine externe Leitung vorgesehen sind. Sie zeichnet sich dadurch aus, dass die beiden Anschlusskontakte, bezogen auf den Stößel, sich gegenüberliegend Seiten des Gehäuses an der Kontaktvorrichtung angeordnet sind, und wobei die erste und die zweite Schalt-Kontakteinheit innerhalb einer Montageeinheit angeordnet sind, die zur Verbindung mit einer Betätigungsvorrichtung vorgesehen ist.

Als Anschlusskontakt wird hierbei ein Kontakt verstanden, der zum Anschluss der elektrischen Kontaktvorrichtung an eine externe Leitung vorgesehen ist. Solch ein Kontakt kann beispielsweise als Schraubkontakt, als Steckkontakt, als Klemmkontakt oder dergleichen ausgebildet sein. Intern führt ein elektrisch leitendes Kontakt-Verbindungselement vom Anschlusskontakt zu der ihm zugeordneten Schalt-Kontakteinheit. Diese Schalt-Kontakteinheit kann beispielsweise eine Schaltbrücke umfassen, die zwei aus entsprechendem Kontaktmaterial bestehende Kontaktpunkte aufweist, welche ihrerseits jeweils einem vorzugsweise ebenfalls aus entsprechendem Kontaktmaterial bestehenden komplementären Kontaktpunkt eines zu kontaktierenden Kontakt-Verbindungselementes zugeordnet sind.

Derartige elektrische Kontaktvorrichtungen werden üblicherweise in Blockform hergestellt, beispielsweise in der Art von Reihenklemmen. Durch das Vorsehen entsprechender Rastelemente ist eine einfache und zuverlässige Verbindung zwischen der elektrischen Kontaktvorrichtung und der Betätigungsvorrichtung möglich. Dem erfindungsgemäß vorgeschlagenen Aufbau einer elektrischen Kontaktvorrichtung liegt die Erkenntnis zugrunde, dass die beiden Anschlusskontakte zweier in Reihe geschalteter Schalt-Kontakteinheiten trotz Einhaltung einer vorgegebenen Gehäusebaubreite pro Schaltelement auch bei einem einreihigen Aufbau nicht zwangsweise auf der gleichen Gehäuseseite herausgeführt werden müssen, sondern durch eine entsprechende Ausbildung und Führung eines Kontakt-Verbindungselementes, insbesondere bei Beibehaltung des entsprechend erforderlichen Leitungsquerschnittes auch eine z. B. in Längsrichtung des Gehäuses gesehen gegenüberliegende Anschlusskontaktanordnung realisiert werden kann. Dies hat den Vorteil, dass eine derartig aufgebaute elektrische Kontaktvorrichtung die Hälfte des bisher in der Breite erforderlichen Platzbedarfs einspart, der erforderlich war, um einen der beiden auf der gleichen Seite herausgeführten Anschlusskontakte mittels eines neben der elektrischen Kontaktvorrichtung angeordneten, zweiten Kontaktelementes auf die gegenüberliegende Seite zu führen.

Insbesondere erschwerend für einen solchen Lösungsansatz stellte sich die erforderliche Bewegungsfreiheit für den in Längsrichtung mitten durch das Gehäuse der elektrischen Kontakt-Vorrichtung verschieblich angeordneten und zu einer von der jeweils anderen Schalt-Kontakteinheit unabhängigen Betätigung der jeweils einen Schalt-Kontakteinheit gemäß der für NOT-AUS-Schalter geforderten Schaltzustände. Einerseits sind hierbei große Raumbereiche durch Elemente eines zur Kontaktsteuerung vorgesehenen Federsystems belegt, andererseits müssen auch noch Überschneidungen dieser Raumbereiche freigehalten werden, insbesondere in axialer Richtung, um die erforderliche Beweglichkeit des Stößels, der Federelemente und der Kontaktelemente ermöglichen zu können. Ein weiteres Problem liegt im erforderlichen Abstand zwischen den beiden in Reihe geschalteten Schaltelementen, um eine zuverlässige Trennung der betreffenden elektrisch leitenden Verbindung gewährleisten zu können.

Zur Realisierung einer einreihigen elektrischen Kontakt-Vorrichtung mit zwei Anschlusskontakten, die an zwei sich gegenüberliegenden Gehäuseseiten angeordnet sind, konnten verschiedene Lösungsansätze herausgefunden werden. In einem ersten Ansatz kann ein Kontakt-Verbindungselement so ausgebildet und im Inneren des Gehäuses angeordnet sein, dass es zur Herstellung einer elektrisch leitenden Verbindung zwischen einem Kontaktpunkt einer Schalt-Kontakteinheit und einem Anschlusskontakt quer durch das Gehäuse von einer Seite zur anderen verläuft, wobei es seitlich am Stößel vorbeigeführt ist.

Vorzugsweise kann dieses Kontakt-Verbindungselement eine flache, schienenartige Form aufweisen. Damit kann ein entsprechender Leitungsquerschnitt realisiert werden. Um diesen ausreichend über die gesamte Verbindungsstrecke zur Verfügung stellen zu können, kann ein Verbindungsabschnitt zwischen dem Kontakt der Schalt-Kontakteinheit und dem Anschlusskontakt "hochkant", also wesentlich parallel zur Stößelbewegung ausgerichtet verlaufen. Hierdurch bleibt der übrige Raum in diesem Verbindungsbereich für Elemente des Stößels, des Filtersystems und weitere Kontaktelemente und ggf. Kontakt-Verbindungselemente frei zur Verfügung. Um die beiden Kontaktbereiche des Kontakt-Verbindungselementes in eine üblicherweise hierzu in etwa 90° gedrehte Ausrichtung, also eine "flache" Ausrichtung geben zu können, können die Übergangsstellen zwischen den einzelnen Verbindungsabschnitten des Kontakt-Verbindungselementes vorzugsweise abgewinkelt ausgebildet sein, vorzugsweise mehrfach abgewinkelt um durch zwei jeweils hintereinander folgende Winkel den beschriebenen Strukturverlauf zu erzielen.

In einer demgegenüber abgewandelten Ausführungsform kann das Kontakt-Verbindungselement, beispielsweise ebenfalls flach und schienenartig in der Form jedoch ohne die in der ersten Ausführungsform beschriebene "Aufkantung" im Zwischenbereich realisiert werden. Hierdurch ergibt sich durch die Höhe des flachliegenden Materials plus gewisser Toleranzmaße der erforderliche Raumbereich für die Verbindung der beiden an gegenüberliegenden Seiten des Gehäuses ausgebildeten Kontaktbereiche. Aufgrund dieser vergleichsweise niedrigen Raumhöhe des Kontakt-Verbindungselementes konnte ein Abschnitt im Stößel derart gestaltet werden, dass dieser trotz des zur betriebsgemäßen Betätigung der beiden Schalt-Kontakteinheiten erforderlichen Hubs vom Kontakt-Verbindungselement durchdrungen werden kann. Das Kontakt-Verbindungselement kann in dieser Ausführungsform also durch den Stößel hindurch geführt werden.

In beiden dieser Ausführungsformen kann beispielsweise in der Draufsicht auf ein geöffnetes Gehäuse einer elektrischen Kontaktvorrichtung links und rechts unten jeweils ein Anschlusskontakt angeordnet sein, über welchen die beiden Schalt-Kontakteinheiten beabstandet und durch den verschieblichen Stößel betätigbar angeordnet sind. Beide Schalt-Kontakteinheiten weisen jeweils ein Brückenelement auf, welche, in entsprechender Schaltstellung, im rechten oberen Gehäusebereich mit einem weiteren Kontakt-Verbindungselement in Reihe geschalten sind.

Das bisher beschriebene Kontakt-Verbindungselement verläuft bei dieser beispielhaft beschriebenen Ausführungsform vom linken Kontaktbereich des unteren Brückenelementes quer durch das Gehäuse zum rechten Anschlusskontakt. Das die beiden Schalt-Kontakteinheiten in Reihe schaltende Kontakt-Verbindungselement im rechten oberen Gehäusebereich befindet sich somit nur auf einer Seite des Stößels.

In einer dem gegenüber abgewandelten Ausführungsform könnte beispielsweise auch anstelle des einen Kontakt einer Schalt-Kontakteinheit mit einem Anschlusskontakt verbindenden Kontakt-Verbindungselementes das Kontakt-Verbindungselement quer von einer Seite des Gehäuses zur anderen Seite des Gehäuses verlaufend angeordnet sein, welches die beiden Schalt-Kontakteinheiten in Reihe schaltet. Bei dieser Ausführungsform könnten dann beide Kontakt-Verbindungselemente, die eine Schalt-Kontakteinheit mit einem Anschlusskontakt verbinden nur auf der jeweiligen Gehäuseseite ausgebildet sein, links oder rechts, an der sich diese beiden Kontakte befinden. Die Leitungsführung quer durch das Gehäuse, seitlich am Stößel vorbei und/oder durch diesen hindurch würde dann durch das die beiden Schalt-Kontakteinheiten in Reihe schaltende Kontakt-Verbindungselement erfolgen. Die Formgebung und Leitungsführung könnte sinngemäß in entsprechender Weise realisiert werden, wie oben zu dem Kontakt-Verbindungselement beschrieben, welches eine Schalt-Kontakteinheit mit einem Anschlusskontakt verbindet.

Um die beiden Schalt-Kontakteinheiten bei betriebsgemäß korrekter Verbindung zwischen elektrischer Kontaktvorrichtung und Betätigungsvorrichtung so positionieren zu können, dass diese jeweils die ihnen zugeordnete, elektrisch leitende Verbindung durch Schließen der betreffenden Kontaktpunkte herstellen können, umfasst der Stößel einen Stößelkopf. Dieser Stößelkopf wirkt mit einer komplementären Mechanik zusammen, die jene drei Schaltzustände für die elektrische Kontaktvorrichtung bewirken, wie sie in Bezug auf den jeweiligen Betätigungsfall der Betätigungsvorrichtung im einleitenden Stand der Technik beschrieben sind, nämlich im üblichen Betriebsfall beide elektrisch leitenden Verbindungen hergestellt, im Störungsfall eine erste der beiden elektrisch leitenden Verbindungen getrennt und im NOT-AUS-Anforderungsschaltzustand die zweite der beiden elektrisch leitenden Verbindungen getrennt.

Das zur Positionierung des Stößels und/oder einer Schalt-Kontakteinheit vorgesehene Federsystem kann zwei separat ausgebildete Federelemente umfassen, beispielsweise in der Form von Spiralfedern. Ein erstes Federelement kann hierbei den verschieblichen Stößel in axialer Richtung vorspannen, beispielsweise durch stirnseitige Federkraftbeaufschlagung, so dass bei entsprechender Bewegungsfreiheit des Stößels - nicht korrekte Verbindung zwischen elektrischem Kontakt-Verbindungselement und Betätigungsvorrichtung - die betreffende elektrisch leitende Verbindung durch Umpositionierung des betreffenden Brückenelementes getrennt wird.

Ein zweites Federelement kann beispielsweise so auf das andere Brückenelement wirken, dass dieses bei korrekter Verbindung zwischen elektrischer Kontaktvorrichtung und Betätigungsvorrichtung die ihr zugeordnete elektrisch leitende Verbindung für die betreffende Schalt-Kontakteinheit herstellt, bei einem NOT-AUS-Anforderungsfall, durch betätigen der Betätigungsvorrichtung, diese jedoch trennt.

Damit können beide Schalt-Kontakteinheiten durch ein derartiges Federsystem angesteuert werden.

Im Weiteren betrifft die vorliegende Erfindung ein Befehlsgerät, insbesondere einen NOT-AUS-Schalter mit einer elektrischen Kontaktvorrichtung gemäß einer der oben beschriebenen Ausführungsformen und einer zu deren Betätigung vorgesehen Betätigungsvorrichtung.

### Ausführungsbeispiel:

Nachfolgend werden unter Bezugnahme auf die beigefügten Figuren verschiedene Ausführungsformen näher beschrieben.

Es zeigen die:
- Figuren 1 und 2: zwei verschiedene Ausführungsformen einer elektrischen Kontaktvorrichtung, insbesondere einer NOT-AUS-Schalter-Kontaktvorrichtung,
- Figur 3: eine alternative Schaltungsanordnung zu den Ausführungsformen in den Figuren 1 und 2 und
- Figur 4: ein Befehlsgerät, insbesondere einen Notausschalter.

Demgemäß zeigt die Figur 1 eine elektrische Kontaktvorrichtung 1 mit einem Gehäuse 2 und einem beweglich darin geführten Stößel 3. Die Kontaktvorrichtung 1 umfasst eine erste und eine zweite Schalt-Kontakteinheit 4,5 die jeweils zur Herstellung bzw. Trennung einer elektrisch leitenden Verbindung in Abhängigkeit der Stößelposition entlang dessen axial vorgesehenen Positionierungen entsprechend der für NOT-AUS-Schalter vorgeschriebenen und oben ausführlich dargelegten Schaltstellungen. Die erste Schalt-Kontakteinheit 4 umfasst eine erste Kontaktseite 6, eine zweite Kontaktseite 7 und ein deren jeweilige Kontaktpunkte 6.1 bzw. 7.1 verbindendes Brückenelement 8. Auch dieses kann vorzugsweise aus entsprechendem Kontaktmaterial bestehende Kontaktpunkte 8.6 und 8.7 aufweisen. Im dargestellten Zustand stellt die geschlossene Schalt-Kontakteinheit 8 eine elektrisch leitende Verbindung her.

Die zweite Schalt-Kontakteinheit 5 umfasst in entsprechender Weise eine erste Kontaktseite 9 und eine zweite Kontaktseite 10 mit entsprechenden Kontaktpunkten 9.1 und 10.1 sowie ein Brückenelement 11 und vorzugsweise daran ausgebildete Kontaktpunkten 11.9 und 11.10. Bei entsprechender Schaltstellung des Stößels 3 zur Herstellung einer elektrisch leitenden Verbindung werden durch Schließen die betreffenden Kontakte verbunden. Im dargestellten Zustand ist diese zweite elektrisch leitende Verbindung jedoch aufgrund der Schaltstellung des Stößels 3 getrennt.

Ein erstes Kontakt-Verbindungselement 13 verbindet die erste Kontaktseite 6 der ersten Schalt-Kontakteinheit mit einer ersten Kontaktseite 9 der zweiten Schalt-Kontakteinheit um diese beiden in Reihe zu schalten.

Ein zweites Kontakt-Verbindungselement 14 verbindet die zweite Kontaktseite 7 der ersten Schalt-Kontakteinheit mit einem ersten Anschlusskontakt 15, mittels welchem die elektrische Kontaktvorrichtung mit einem externen Leiter über die hier beispielhaft dargestellte Schraubverbindung kontaktiert werden kann.

Eine dritte Kontakt-Verbindungseinheit 16 verbindet das zweite Ende dieser Reihenschaltung aus erster und zweiter Schalt-Kontakteinheit von der zweiten Kontaktseite 10 der zweiten Kontakteinheit mit einem zweiten Anschlusskontakt 17. Hierdurch ist über die wiederum beispielhaft dargestellte Schraubverbindung der zweite externe Anschluss an die elektrische Kontaktvorrichtung realisiert.

In dieser Weise sind beide elektrischen Schalt-Kontakteinheiten innerhalb des eine einreihige Montageeinheit darstellenden Gehäuses 2 angeordnet und werden vom Stößel entsprechend dessen jeweiliger Schaltstellung positioniert. In besonders vorteilhafter Weise kann trotz dieses zwei in Bezug auf den Stößel an sich gegenüberliegenden Seiten des Gehäuses 2 angeordneten Anschlusskontakten ein einreihiger Schaltungsaufbau realisiert werden.

Zur Betätigung des Stößels 3 durch eine hier nicht dargestellte Betätigungsvorrichtung weist dieser Stößel einen Stößelkopf 18 auf. In der dargestellten Ausführungsform ist dieser stirnseitig am Stößel angeordnet und steht gegenüber dem Gehäuse 2 vor. Zur Positionierung des Stößels und/oder einer Schalt-Kontakteinheit oder auch beider Schalt-Kontakteinheiten ist im Weiteren ein Federsystem 19 vorgesehen. Dieses umfasst eine stirnseitig auf dem Stößel wirkende erste Feder 20 und eine hier beispielhaft auf das erste Brückenelement wirkende, zweite Feder 21.

In dieser Ausführungsform weist das Kontakt-Verbindungselement 16 eine flache, schienenartige Form auf, welche durch mehrfache Abwinkelung im mittleren Verbindungsbereich zwischen den beiden Kontakten 10 und 17 sozusagen "aufgekantet" angeordnet ist. Das heißt im Vergleich zu den übrigen in der Darstellung der Figur beispielsweise als flach angeordnet zu bezeichnenden Ausrichtungen ist dieser Abschnitt des Kontakt-Verbindungselementes 16 stehend angeordnet bzw. ausgebildet. Dies ermöglicht in vorteilhafter Weise eine seitliche Vorbeiführung am Stößel 3. Hierdurch kann auch ein vergleichsweise großer Leitungsquerschnitt realisiert werden, ohne den für die Stößelbewegung zur Verfügung zu stellenden Querschnittsbereich in gleicher Weise reduzieren zu müssen.

Die in der Figur 2 dargestellte Ausführungsform einer elektrischen Kontaktvorrichtung zeigt im Grunde einen ähnlichen Aufbau wie die Ausführungsform gemäß Figur 1. Im Unterschied zu dieser ist in der Figur 4 das Kontakt-Verbindungselement 16 jedoch nicht in der Weise abgewinkelt, dass es seitlich am Stößel vorbeigeführt wird, sondern bleibt in seiner grundsätzlich in einer Ebene flachen Form und wird durch eine Ausnehmung im Stößel hindurch geführt.

Die Figur 3 zeigt eine gegenüber den beiden ersten Schaltungsanordnungen dahingehend abgewandelte Ausführungsform, dass das erste Kontakt-Verbindungselement 13' den Kontakt 8.6' des ersten Brückenelementes 8' mit dem im Bezug auf den Stößel 3' bei in einem Gehäuse angeordneter Position gegenüberliegenden Kontakt 11.10' des zweiten Brückenelementes verbindet. Hierfür verläuft das Kontakt-Verbindungselement 13' in entsprechender Weise wie zu den Ausführungsformen in den Figuren 1 und 2 das dritte Kontakt-Verbindungselement 16. Auch für diese hier rein beispielhaften schematisch dargestellte Schaltungsanordnung kann sowohl eine seitlich am Stößel vorbei geführte Anordnung vorgesehen sein, als auch eine durch diesen hindurch geführte.

Das dritte Kontakt-Verbindungselement 16' verläuft demgemäß nur auf der, bezogen auf die Darstellung rechte Seite im Gehäuse, also rechts und nur auf einer Seite des Stößels 3'.

In der Figur 4 ist ein aus einer elektrischen Kontaktvorrichtung 1 und einem Betätiger 23 bestehendes Befehlsgerät 22 dargestellt, und zwar in einem in einer Wand 24 eingebauten Zustand.

### Bezugszeichenliste:

- 1: Elektrische Kontaktvorrichtung
- 2: Gehäuse/Montageeinheit
- 3: Stößel
- 4: erste Schalt-Kontakteinheit
- 5: zweite Schalt-Kontakteinheit
- 6: erste Kontaktseite
- 7: zweite Kontaktseite
- 8: erstes. Brückenelement
- 9: erste Kontaktseite
- 10: zweite Kontaktseite
- 11: zweites Brückenelement
- 12:
- 13: erstes Kontakt-Verbindungselement
- 14: zweites Kontakt-Verbindungselement
- 15: erster Anschlusskontakt
- 16: drittes Kontakt-Verbindungselement
- 17: zweiter Anschlusskontakt
- 18: Stößelkopf
- 19: Federsystem
- 20: erste Feder
- 21: zweite Feder
- 22: Befehlsgerät
- 23: Betätiger
- 24: Wand

## Patentansprüche

1. Elektrische Kontaktvorrichtung (1), insbesondere NOT-AUS-Schalter-Kontaktvorrichtung, umfassend
- eine erste Schalt-Kontakteinheit (4) zur Herstellung oder Trennung einer elektrisch leitenden Verbindung und
- eine zweite Schalt-Kontakteinheit (5) zur Herstellung oder Trennung einer elektrisch leitenden Verbindung, wobei die erste und die zweite Schalt-Kontakteinheit (4, 5) eine Schaltbrücke mit zwei Kontaktpunkten umfasst, wobei eine erste Kontaktseite (6) der ersten Schalt-Kontakteinheit (4) mit einer ersten Kontaktseite (9) der zweiten Schalt-Kontakteinheit (5) verbunden ist, und eine zweite Kontaktseite (7) der ersten Schalt-Kontakteinheit (4) mit einem ersten Anschlusskontakt (15) der Kontaktvorrichtung (1) verbunden ist und eine zweite Kontaktseite (10) der zweiten Schalt-Kontakteinheit (5) mit einem zweiten Anschlusskontakt (17) der Kontaktvorrichtung verbunden ist, und wobei die beiden Schalt-Kontakteinheiten (4, 5) durch einen auf sie einwirkenden, verschieblichen Stößel (3) betätigbar ausgebildet sind, wobei die Anschlusskontakte (15, 17) zum Anschluss der elektrischen Kontaktvorrichtung (1) an eine externe Leitung vorgesehen sind, wobei die erste und die zweite Schalt-Kontakteinheit (4, 5) innerhalb einer Montageeinheit (2) angeordnet sind, die zur Verbindung mit einer Betätigungsvorrichtung (22) vorgesehen ist, **dadurch gekennzeichnet, dass** die beiden Anschlusskontakte (15, 17), bezogen auf den Stößel (3), an sich gegenüberliegend Seiten des Gehäuses an der Kontaktvorrichtung (1) angeordnet sind.

2. Elektrische Kontaktvorrichtung (1) nach Anspruch 1, **dadurch gekennzeichnet, dass** die elektrische Kontaktvorrichtung (1) einreihig ausgebildet ist.

3. Elektrische Kontaktvorrichtung (1) nach Anspruch 1 oder 2, **dadurch gekennzeichnet, dass** ein Kontakt-Verbindungselement (16) vorgesehen ist, das eine elektrische Verbindung zwischen einem Kontaktpunkt auf einer ersten Seite des Stößels (3) und einem Kontaktpunkt auf der der ersten Seite gegenüberliegenden Seite des Stößels (3) ausbildet.

4. Elektrische Kontaktvorrichtung (1) nach dem vorangehenden Anspruch 3, **dadurch gekennzeichnet, dass** das Kontakt-Verbindungselement (14, 16) eine Kontaktseite einer Schalt-Kontakteinheit mit einem Anschlusskontakt (15, 17) verbindet.

5. Elektrische Kontaktvorrichtung (1) nach dem vorangehenden Anspruch 3, **dadurch gekennzeichnet, dass** das Kontakt-Verbindungselement eine Kontaktseite der ersten Schalt-Kontakteinheit mit einer Kontaktseite der zweiten Schalt-Kontakteinheit verbindet.

6. Elektrische Kontaktvorrichtung (1) nach dem vorangehenden Anspruch 3, **dadurch gekennzeichnet, dass** das Kontakt-Verbindungselement (16) seitlich am Stößel (3) vorbeigeführt ist.

7. Elektrische Kontaktvorrichtung (1) nach dem vorangehenden Anspruch 3, **dadurch gekennzeichnet, dass** das Kontakt-Verbindungselement (16) durch den Stößel (3) hindurchgeführt ist.

8. Elektrische Kontaktvorrichtung (1) nach einem der vorangehenden Ansprüche, **dadurch gekennzeichnet, dass** ein Brückenelement (8, 11) der ersten und/oder der zweiten Schalt-Kontakteinheit (4, 5) durch den Stößel (3) hindurchgeführt ist.

9. Elektrische Kontaktvorrichtung (1) nach einem der vorangehenden Ansprüche, **dadurch gekennzeichnet, dass** ein Brückenelement (8, 11) der Schaltbrücke der ersten und/oder der zweiten Schalt-Kontakteinheit (4, 5) am Stößel (3) vorbeigeführt ist.

10. Elektrische Kontaktvorrichtung (1) nach einem der vorangehenden Ansprüche, **dadurch gekennzeichnet, dass** der Stößel (3) einen Stößelkopf (18) aufweist.

11. Elektrische Kontaktvorrichtung (1) nach einem der vorangehenden Ansprüche, **dadurch gekennzeichnet, dass** ein Federsystem (19) zur Positionierung der ersten und der zweiten Schalt-Kontakteinheit (4, 5) vorgesehen ist.

12. Elektrische Kontaktvorrichtung (1) nach dem vorangehenden Anspruch 11, **dadurch gekennzeichnet, dass** das Federsystem (19) zur Positionierung des Stößels (3) und/oder der ersten und/oder der zweiten Schalt-Kontakteinheit (4, 5) vorgesehen ist.

13. Elektrische Kontaktvorrichtung (1) nach einem der vorangehenden Ansprüche, **dadurch gekennzeichnet, dass** die erste und die zweite Schalt-Kontakteinheit (4, 5) bei einer betriebsgemäß korrekten Verbindung der Kontaktvorrichtung (1) mit einem zu ihrer Betätigung vorgesehenen Betätigungselement die ihnen jeweils zugeordnete, elektrisch leitende Verbindung herstellt.

14. Elektrische Kontaktvorrichtung (1) nach einem der vorangehenden Ansprüche, **dadurch gekennzeichnet, dass** die zweite Schalt-Kontakteinheit (5) bei einer nicht betriebsgemäß korrekten Verbindung der Kontaktvorrichtung (1) mit dem zu ihrer Betätigung vorgesehenen Betätigungselement die ihr zugeordnete, elektrisch leitende Verbindung trennt.

15. Elektrische Kontaktvorrichtung (1) nach einem der vorangehenden Ansprüche, **dadurch gekennzeichnet, dass** die erste Schalt-Kontakteinheit (4) bei Betätigung des Betätigungselementes die ihr zugeordnete, elektrisch leitende Verbindung trennt.

16. Befehlsgerät (22), insbesondere NOT-AUS-Schalter, bestehend aus einer elektrischen Kontaktvorrichtung (1) nach einem der vorangehenden Ansprüche und einer Betätigungsvorrichtung (23).

## Claims

1. Electrical contact device (1), in particular an emergency-stop switch contact device, comprising:
- a first switching contact unit (4) for producing or isolating an electrically conductive connection, and
- a second switching contact unit (5) for producing or isolating an electrically conductive connection, wherein the first and the second switching contact unit (4, 5) comprise a switching bridge with two contact points, wherein a first contact side (6) of the first switching contact unit (4) is connected to a first contact side (6) of the second switching contact unit (5), and a second contact side (7) of the first switching contact unit (4) is connected to a first connection contact (15) of the contact device (1), and a second contact side (10) of the second switching contact unit (5) is connected to a second connection contact (17) of the contact device, and wherein both switching contact units (4, 5) are designed to be actuable by a movable ram (3) acting thereon, wherein the connection contacts (15, 17) for connecting the electric contact device (1) are provided on an external line, wherein the first and the second switching contact unit (4, 5) are arranged inside an assembly unit (2) which is provided for connecting to a actuating device (22), **characterised in that** the two connection contacts (15, 17) are arranged relative to the ram (3) on opposite sides of the housing on the contact device (1).

2. Electrical contact device (1) according to claim 1, **characterised in that** the electrical contact device (1) is formed in a single-row.

3. Electrical contact device (1) according to claim 1 or 2, **characterised in that** a contact connecting element (16) is provided which forms an electrical connection between a contact point on a first side of the ram (3) and a contact point on the side of the ram (3) which is opposite the first side.

4. Electrical contact device (1) according to the preceding claim 3, **characterised in that** the contact connecting element (14, 16) connects one contact side of a switching contact unit to a connection contact (15,17).

5. Electrical contact device (1) according to the preceding claim 3, **characterised in that** the contact connecting element connects one contact side of the first switching contact unit to a contact side of the second switching contact unit.

6. Electrical contact device (1) according to the preceding claim 3, **characterised in that** the contact connecting element (16) is guided laterally past the ram (3).

7. Electrical contact device (1) according to the preceding claim 3, **characterised in that** the contact connecting element (16) is guided through the ram (3).

8. Electrical contact device (1) according to any of the preceding claims, **characterised in that** a bridge element (8,11) of the first and/or second switching contact unit (4, 5) is guided through the ram (3).

9. Electrical contact device (1) according to any of the preceding claims, **characterised in that** a bridge element (8, 11) of the switching bridge of the first and/or second switching contact unit (4, 5) is guided past the ram (3).

10. Electrical contact device (1) according to any of the preceding claims, **characterised in that** the ram (3) has a ram head (18).

11. Electrical contact device (1) according to any of the preceding claims, **characterised in that** a spring system (19) is provided for positioning the first and the second switching contact unit (4, 5).

12. Electrical contact device (1) according to the preceding claim 11, **characterised in that** the spring system (19) is provided for positioning the ram (3) and/or the first and/or the second switching contact unit (4, 5).

13. Electrical contact device (1) according to any of the preceding claims, **characterised in that** the first and second switching contact unit (4, 5) with the correctly formed connection between the contact device (1) and an actuating element provided for actuating the latter produces the respectively associated electrically conductive connection.

14. Electrical contact device (1) according to any of the preceding claims, **characterised in that** the second switching contact unit (5) with the not correctly formed connection between the contact device (1) and the actuating element provided for the actuation thereof isolates the electrically conductive connection associated therewith.

15. Electrical contact device (1) according to any of the preceding claims, **characterised in that** the first switching contact unit (4) on activation of the actuating element isolates the electrically conductive connection associated therewith.

16. Command device (22), in particular an emergency-stop switch, consisting of an electrical contact device (1) according to any of the preceding claims and an actuation device (23).

## Revendications

1. Dispositif de contact électrique (1), en particulier dispositif de contact d'interrupteur d'arrêt d'urgence, comprenant
- une première unité de contact de commutation (4) pour établir ou interrompre une connexion électriquement conductrice et
- une deuxième unité de contact de commutation (5) pour établir ou interrompre une connexion électriquement conductrice, la première et la deuxième unité de contact de commutation (4, 5) comprenant un pont de commutation avec deux points de contact, un premier côté de contact (6) de la première unité de contact de commutation (4) étant relié à un premier côté de contact (9) de la deuxième unité de contact de commutation (5), et un deuxième côté de contact (7) de la première unité de contact de commutation (4) étant relié à un premier contact de raccordement (15) du dispositif de contact (1), et un deuxième côté de contact (10) de la deuxième unité de contact de commutation (5) étant relié à un deuxième contact de raccordement (17) du dispositif de contact, les deux unités de contact de commutation (4, 5) étant conçues pour être actionnables par un poussoir (3) coulissant agissant sur elles, les contacts de raccordement (15, 17) étant prévus pour le raccord du dispositif de contact électrique (1) à une conduite externe, la première et la deuxième unité de contact de commutation (4, 5) étant disposées à l'intérieur d'une unité de montage (2) prévue pour être reliée à un dispositif d'actionnement (22), **caractérisé en ce que** les deux contacts de raccordement (15, 17) sont disposés dans le dispositif de contact (1) sur des côtés du boîtier opposés par rapport au poussoir (3).

2. Dispositif de contact électrique (1) selon la revendication 1, **caractérisé en ce que** le dispositif de contact électrique (1) est conçu en une rangée.

3. Dispositif de contact électrique (1) selon la revendication 1 ou 2, **caractérisé en ce qu'**un élément de connexion de contact (16) est prévu, lequel forme une connexion électrique entre un point de contact sur un premier côté du poussoir (3) et un point de contact sur le côté du poussoir (3) opposé au premier côté.

4. Dispositif de contact électrique (1) selon la revendication précédente 3, **caractérisé en ce que** l'élément de connexion de contact (14, 16) relie un côté de contact d'une unité de contact de commutation à un contact de raccordement (15, 17).

5. Dispositif de contact électrique (1) selon la revendication précédente 3, **caractérisé en ce que** l'élément de connexion de contact relie un côté de contact de la première unité de contact de commutation à un côté de contact de la deuxième unité de contact de commutation.

6. Dispositif de contact électrique (1) selon la revendication précédente 3, **caractérisé en ce que** l'élément de connexion de contact (16) passe sur le côté du poussoir (3).

7. Dispositif de contact électrique (1) selon la revendication précédente 3, **caractérisé en ce que** l'élément de connexion de contact (16) passe à travers le poussoir (3).

8. Dispositif de contact électrique (1) selon l'une des revendications précédentes, **caractérisé en ce qu'**un élément de pont (8, 11) de la première et/ou de la deuxième unité de contact de commutation (4, 5) passe à travers le poussoir (3).

9. Dispositif de contact électrique (1) selon l'une des revendications précédentes, **caractérisé en ce qu'**un élément de pont (8, 11) du pont de commutation de la première et/ou de la deuxième unité de contact de commutation (4, 5) passe devant le poussoir (3).

10. Dispositif de contact électrique (1) selon l'une des revendications précédentes, **caractérisé en ce que** le poussoir (3) est muni d'une tête de poussoir (18).

11. Dispositif de contact électrique (1) selon l'une des revendications précédentes, **caractérisé en ce qu'**un système de ressort (19) est prévu pour positionner la première et la deuxième unité de contact de commutation (4, 5).

12. Dispositif de contact électrique (1) selon la revendication précédente 11, **caractérisé en ce que** le système de ressort (19) est prévu pour positionner le poussoir (3) et/ou la première et/ou la deuxième unité de contact de commutation (4, 5).

13. Dispositif de contact électrique (1) selon l'une des revendications précédentes, **caractérisé en ce que** la première et la deuxième unité de contact de commutation (4, 5) établissent la connexion électriquement conductrice qui leur est respectivement associée dans le cas d'une connexion conforme du dispositif de contact (1) à un élément d'actionnement prévu pour son actionnement.

14. Dispositif de contact électrique (1) selon l'une des revendications précédentes, **caractérisé en ce que** la deuxième unité de contact de commutation (5) interrompt la connexion électriquement conductrice qui lui est associée dans le cas d'une connexion non conforme du dispositif de contact (1) à l'élément d'actionnement prévu pour son actionnement.

15. Dispositif de contact électrique (1) selon l'une des revendications précédentes, **caractérisé en ce que** la première unité de contact de commutation (4) interrompt la connexion électriquement conductrice qui lui est associée lors de l'actionnement de l'élément d'actionnement.

16. Dispositif de commande (22), en particulier interrupteur d'arrêt d'urgence, constitué d'un dispositif de contact électrique (1) selon l'une des revendications précédentes et d'un dispositif d'actionnement (23).
